# EUROPÄISCHE PATENTSCHRIFT

(11) **EP 1 605 085 B1**
(45) Veröffentlichungstag und Bekanntmachung des Hinweises auf die Patenterteilung: **23.02.2011**
(21) Anmeldenummer: 04013832.3
(22) Anmeldetag: 12.06.2004
(51) Int. Cl.: D04B 15/44

(54) **Fadenaufhol-Vorrichtung**
Thread take-up device
Dispositif chargé de récupérer l'excédent de fil

(43) Veröffentlichungstag der Anmeldung: 14.12.2005
(73) Patentinhaber: H. Stoll GmbH & Co. KG, 72760 Reutlingen (DE)
(72) Erfinder: Mohr, Jürgen, 72768 Reutlingen (DE); Digel, Jochen, 72770 Reutlingen (DE)
(74) Vertreter: Kohler Schmid Möbus

(56) Entgegenhaltungen:
- EP-A- 0 381 908
- CH-A- 620 720
- DE-A- 2 203 376

## Beschreibung

Die Erfindung betrifft eine Fadenaufhol-Vorrichtung mit einem Fadenaufholarm gemäß dem Oberbegriff von Anspruch 1.

Spätestens mit der Verbreitung der "fully fashioned"-Stricktechnik, mit welcher die Kontur des Gestrickstücks auf der Flachstrickmaschine gebildet wird, sind Fadenaufholvorrichtungen bekannt geworden.

"Fully fashioned"-Gestrickstücke müssen exakte Kanten haben. Deshalb muss der Faden sicher in jede Randnadel eingelegt werden, egal ob sich der Fadenführer von dem Fadenstrang weg oder auf diesen zu zur Randnadel hin bewegt.

Zur sicheren Fadeneinlage in die Randnadeln, bei der Fadenführerbewegung zum Fadenstrang hin, wurden Fadenaufhol-Vorrichtungen entwickelt, welche die Fadenmenge aufholen, die der Strecke von der Fadenführerparkposition zur Fadeneinlageposition in die Randnadel entspricht.

Alle bekannten Fadenaufhol-Vorrichtungen haben gemeinsam, dass ein federbeaufschlagter Aufholarm, der schwenkbar auf einer Achse gelagert ist, den Faden aufholt, indem er den Faden vom Fadenführer weg zieht. In der Regel ist die innerste und äußerste Schwenkposition des Schwenkarms mechanisch begrenzt.

Bei den hoch entwickelten Fadenaufhol-Vorrichtungen wird die Schwenkposition des Aufholarms mittels Sensoren überwacht. Sobald der Aufholarm in seiner Schwenkbewegung, in welcher er den Faden aufholt, den Sensor erreicht, wird eine elektromechanische Klemme geschlossen und dadurch die Fadenzufuhr von der Spule her unterbrochen. Erreicht der Aufholarm den Sensor in der Bewegung, welche von dem dem Strickprozess zugeführten Faden bewirkt wird, so öffnet sich die elektromagnetische Klemme und die Fadenzuführung von der Spule her ist wieder frei. Da höchst entwickelte Flachstrickmaschinen an der linken und rechten Maschinenstirnseite je eine Fadenaufhol-Vorrichtung haben und jede dieser Vorrichtungen bis zu 16 Aufholarme haben kann, wird der große Aufwand ersichtlich, der von der Anzahl der Bauteile (Sensoren und Klemmen) und der Steuerungstechnik her nötig ist. Insbesondere der steuerungstechnische Aufwand für die Zuordnung der Signale von 32 Sensoren zu den betreffenden 32 elektromagnetischen Klemmen ist erheblich.

Aus der DE 22 03 376 A ist ein Fadenspanner bekannt, der Fadenbremsteller aufweist, über welche der Faden die Spannung erhält, die er für den Strickvorgang braucht. Ein Fadenaufholarm und die Fadenbremsteller sind auf derselben Achse gelagert, Einer der Fadenbremsteller wird an den anderen ortsfesten Fadenbremsteller über eine erste Feder angepresst, um eine einstellbare Fadenbremskraft und die daraus entstehende Fadenspannung zu erhalten. Der bewegliche Bremsteller kann zusätzlich noch über einen Schiebering durch die Kraft einer weiteren Feder beaufschlagt werden. Von der normalen Arbeitsposition des Fadenaufiholarms bis zu einem Schwenkwinkel von 20° wird der Schiebering über zwei Stößel auf Distanz gehalten, sodass er nicht zur Anlage an einen Ring kommen kann, an dem auch die erste Feder anliegt. Bei einem Schwenkwinkel des Fadenaufholarms 2t 24° bewegen sich die Stößel in der Kraftrichtung der zweiten Feder und der bewegliche Bremsteller wird zusätzlich durch die Kraft der zweiten Feder beaufschlagt. Sobald sich der Fadenaufholarm wieder in die Richtung seiner Arbeitsposition bewegt, wird der Schiebering entgegen der Kraftrichtung der zweiten Feder bewegt und dadurch die Beaufschlagung des Bremstellers durch die zweite Feder vermindert.

Aus der CH 620 720 A ist eine Fadenspeichereinrichtung für eine Strickmaschine bekannt. Die Speichereinrichtung umfasst einen gegen einen Federkraft bewegbaren Fadenaufholarm, der zwei Hebelarme aufweist. Am Ende eines Hebelarms ist eine Klemmplatte ausgebildet, die mit einer ebenfalls gegen eine Federkraft bewegbaren zweiten Klemmplatte zusammenwirkt. Der Faden wird in Abhängigkeit von der Stellung des Fadenaufholarms geklemmt.

Die EP 0 381 908 A1 offenbart eine Vorrichtung mit einem Fadenaufholarm, der zwei Hebelarme aufweist. Über einen Hebelarm ist ein Bolzen gegen eine Federkraft verlagerbar. Dadurch kann die Anpresskraft zwischen zwei Druckplatten, zwischen denen ein Faden angeordnet ist, verändert werden.

Der Erfindung liegt die Aufgabe zugrunde, eine technisch einfache Konstruktion einer Fadenaufhol-Vorrichtung zu schaffen, welche dennoch eine zuverlässige Fadenaufholung gewährleistet.

Diese Aufgabe wird durch eine Fadenaufhol-Vorrichtung mit den Merkmalen des Anspruchs 1 gelöst. Der Erfindung liegt das Funktionsprinzip einer Fadenaufholvorrichtung zugrunde, bei welcher jedem Fadenaufholarm eine rein mechanisch arbeitende Fadenklemme zugeordnet ist, deren Schließ- und Öffnungsbewegung vom Fadenaufholarm bewirkt wird.

Kommt der Fadenaufholarm in seiner Schwenkbewegung zum Fadenaufholen an die Grenze eines festgelegten Schwenkbereichs, so löst er die Schließung der Fadenklemme aus. Kommt der Fadenaufholarm in seiner Schwenkbewegung zum Fadenabgeben an diese Grenze des Schwenkbereichs, so öffnet er die Fadenklemme und verriegelt die Öffnungsposition.

Die Fadenklemme bewirkt ihre Schließbewegung und ihre Klemmkraft vorzugsweise autark. Vom Fadenaufholarm wird keine Bewegungsenergie benötigt.

Technische Umsetzungen und Weiterbildungen des oben genannten Funktionsprinzips sind in den Patentansprüchen 2 bis 7 beschrieben.

Zwei bevorzugte Ausführungsformen der Erfindung sind in der Zeichnung schematisch dargestellt.

Es zeigt im Einzelnen:
- **Fig. 1**: einen Fadenlauf von einer Spule zum Gestrick unter Verwendung einer Fadenaufhol-Vorrichtung;
- **Fig. 2a - 2c:**: eine erste Ausgestaltung eines Hebelarms der Faden- aufhol-Vorrichtung und einer mit diesem zusammen- wirkenden Klemme in verschiedenen Öffnungs- bzw. Schließstellungen;
- **Fig. 3**: eine zweite Ausgestaltung des Hebelarms und der Klemme.

Gemäß **Fig. 1** umfasst eine Fadenaufihol-Vorrichtung **100** einen Aufholarm **1** und eine Fadenklemme **2**. Durch den Aufholarm 1 ist ein zweiarmiger Hebel (erster Hebelarm **11** und zweiter Hebelarm **12**) ausgebildet, der am Drehpunkt **10** schwenkbar gelagert ist. Der erste Hebelarm **11** trägt an dem unteren Ende eine Fadenöse **13** und wird in Richtung des Pfeils **Z** von einer Federkraft beaufschlagt. Der zweite Hebelarm **12** wirkt mit einer Fadenklemme **2** zusammen und bewirkt bzw. öffnet die Fadenklemmung.

Ein von einer Spule **30** kommender Faden **40** passiert eine Umlenkstelle **41** und erhält an einer Fadenbremse **50** seine Spannung, durchläuft einen Fadenbruchsensor **60**, passiert eine Umlenkstelle **42**, geht durch die Fadenklemme 2, tangiert eine Umlenkstelle **43**, geht durch die Fadenöse 13, passiert eine Umlenkstelle **44** und wird durch einen Fadenführer **70** einem Strickprozess **80** zugeführt.

Solange mithilfe des in Richtung des Pfeils **X** bewegten Fadenführers 70 Faden zugeführt wird und sich der Fadenführer 70 in derselben Bewegungsrichtung vom Gestrickrand über die Strecke **W** in seine Abstellposition bewegt, ist die Zugkraft im Faden 40 so groß, dass der Aufholarm an seiner inneren Begrenzung **14** anliegt.

Zur Bildung der nächsten Strickreihe wird der Fadenführer 70 in Richtung des Pfeils **Y** entgegen der Fadenzuführung bewegt. Dabei wird über die Wegstrecke **W** kein Faden verbraucht, deshalb muss diese Fadenmenge vom Aufholarm 1 aufgeholt (abgezogen) werden, damit die Fadenspannung nicht stark abfällt und der Faden 40, ab einer Randnadel **90**, sicher in die Nadelhaken eingelegt werden kann.

Diese Fadenmenge kann der Aufholarm 1 dadurch aufholen, dass der durch eine Federkraft in Richtung Z beaufschlagte Aufholarm 1 ausgehend von seiner inneren Begrenzung 14 eine Schwenkbewegung ausführt. Der gesamte Schwenkbereich **SG** liegt zwischen der inneren Begrenzung 14 und der äußeren Begrenzung **15.** Er teilt sich in einen Bereich **SL,** in welchem der Fadenlauf von der Spule 30 zum Fadenführer 70 nicht unterbrochen ist, und einen Bereich **SF** auf, in welchem der Faden 40 oberhalb der Öse 13 des Aufholarms 1 verklemmt wird.

Wenn der Aufholarm 1 eine Schwenkbewegung von seiner inneren Begrenzung 14 zum Ende des Schwenkbereichs SL ausführt, löst der zweite Hebelarm 12 die Verriegelung der Fadenklemme 2, sodass diese federkraftbeaufschlagte Fadenklemme 2 den Faden 40 verklemmt. Der Aufholarm 1 kann, wenn nötig, seine Schwenkbewegung solange fortführen, bis er an seiner äußeren Begrenzung 15 zur Anlage kommt.

Wenn der Aufholarm 1 eine Schwenkbewegung von außerhalb des Schwenkbereichs SL zu diesem hin ausführt, so öffnet der zweite Hebelarm 12 die Klemmung und verriegelt diese Öffnungsposition. Bei seinem Einschwenken in den Bereich SL ist der Fadenlauf von der Spule 30 zum Fadenführer 70 nicht mehr unterbrochen.

Aus der **Fig. 2a** ist ersichtlich, dass die Fadenklemme 2 geöffnet ist. Diese Öffnungsposition ist verriegelt. Der Aufholarm 1 ist um eine Achse **9** so verschwenkt, dass er an seiner inneren Begrenzung 14 anliegt.

Der zweite Hebelarm **12** ist über ein Hakenelement **7** mit einem Riegel **5** verbunden. Das Hakenelement 7 umfasst mit seinem ringförmigen Ende **71** einen Bolzen **18,** welcher mit dem Hebelarm 12 fest verbunden ist, und mit seinem hakenförmigen Ende **72** einen Bolzen **53,** der mit einem Riegel 5 fest verbunden ist. Der Riegel 5 ist in den Richtungen eines Doppelpfeils **54** horizontal verschiebbar. Aufgrund der gezeigten Position des Aufholarms 1 ist der Riegel 5 in seine äußerste linke Position gezogen worden. In der Bewegung dorthin hat er einen weiteren Hebel **3** um eine Achse **31** in die dargestellte Position verschwenkt. Der Hebel 3 ist über ein Hakenelement **8** mit einem Klemmschieber **21** verbunden.

Das Hakenelement 8 umfasst mit seinem ringförmigen Ende **81** einen Bolzen **32,** welcher mit dem Hebel 3 fest verbunden ist, und mit seinem hakenförmigen Ende **82** einen Bolzen **23,** der mit dem Klemmschieber 21 fest verbunden ist.

Der Klemmschieber 21 ist in den Richtungen eines Doppelpfeils **26** horizontal verschiebbar. In der gezeigten Position des Aufholarms 1 und der daraus resultierenden Position des Hebels 3 ist der Klemmschieber 21 in seine äußerste linke Position gezogen worden. Dabei wurde eine Druckfeder **24,** welche sich an einer Fläche **25** abstützt, gespannt.

Gemäß Fig. 2a befindet sich eine Stirnseite mit einer Klemmkontur **22** des Klemmschiebers 21 in der Öffnungsposition zu einem starr angeordneten Klemmstück **4.** Der Durchgang für den Faden 40 ist so weit, dass zu verstrickende Fäden 40 in allen Dicken festgeklemmt werden können.

Die Druckkraft der Feder 24, welche die Schließbewegung und die Klemmkraft des Klemmschiebers 21 bewirkt, ist in der Öffnungsposition am größten. Damit die Reibkraft zwischen einer Fläche **33** des Hebels 3 und einer Fläche **52** des Riegels 5 gering gehalten wird, liegt der Anlenkpunkt des Hakenelements 8 nahe der Ebene eines Drehpunkts 31 des Hebels 3.

Führt der Aufholarm 1 eine Schwenkbewegung zwischen seiner inneren Begrenzung 14 bis kurz vor dem Ende des Bereichs SL aus (siehe Fig. 1), so muss er systembedingt seine Massenträgheit und die Reibung an der Achse 9 überwinden. Die Restkraft der Federbeaufschlagung steht der Fadenaufholung zur Verfügung.

Aus der **Fig. 2b** ist ersichtlich, dass die Fadenklemme 2 geöffnet und der Hebel 3 fast entriegelt ist.

Der Aufholarm 1 befindet sich im Übergangsbereich zwischen den Schwenkbereichen SL und SF (siehe Fig.1). Der zweite Hebelarm 12 ist mit seiner Nase **17** an der Stirnseite 51 des Riegels 5 zur Anlage gekommen und bewegt diesen in Richtung eines Pfeils **54'.** Die Kraft für die Schwenkbewegung des Aufholarms 1 kommt von einer Feder **61,** die in Richtung eines Pfeils **62** eine Zugkraft auf einen Arm **19** ausübt. Der Arm 19 ist, wie der Arm **12,** ein sich oberhalb des Drehpunkts befindender Arm des als zweiseitiger Hebel gestalteten Aufholarms 1.

Sobald der Aufholarm 1 die Grenze seines Schwenkbereichs SL (siehe Fig.1) erreicht hat, ist der Riegel 5 soweit in Richtung des Pfeils 54' verschoben, dass die Verriegelung gelöst wird. Die vorgespannte Druckfeder 24 bewegt den Klemmschieber 21 schlagartig in Richtung eines Pfeils **26',** bis eine Klemmkontur 22 an ihrem Gegenstück 4 anliegt. Mit der Bewegung des Klemmschiebers 21 wird der Hebel 3 in seine senkrechte Position geschwenkt und bewegt dabei den Riegel 5 in seine äußerste Position in Richtung des Pfeils 54'.

Sobald die Nase 17 an der Stirnfläche 51 des Riegels 5 anliegt, muss der Aufholarm 1 bei weiterer Verschwenkung noch zusätzlich die Massenträgheit und Reibung des Riegels 5 überwinden.

Wenn die Verriegelung gelöst ist, kann der Aufholarm 1 seine Schwenkbewegung im Bereich SF (siehe Fig. 1) ausführen und muss dafür nur seine Massenträgheit und die Reibung an der Achse 9 überwinden.

Aus der **Fig. 2c** ist ersichtlich, dass die Fadenklemme 2 geschlossen ist. Der Aufholarm 1 beginnt gerade mit der Öffnungsbewegung des Klemmschiebers 21. Der Aufholarm 1 befindet sich im Übergangsbereich zwischen den Schwenkbereichen SF und SL (siehe Fig. 1).

Das mit dem Hebelarm 12 formschlüssig verbundene Hakenelement 7 liegt mit seinem hakenförmigen Ende 72 am Bolzen 53 des Riegels 5 an. Das mit dem Hebel 3 formschlüssig verbundene Hakenelement 8 liegt mit seinem hakenförmigen Ende 82 am Bolzen 23 des Klemmschiebers 21 an. Beim Schwenken des Aufholarms 1 in Richtung des Schwenkbereichs SL (siehe Fig. 1) wird der Riegel 5 in Richtung eines Pfeils **54"** bewegt. Dadurch beaufschlagt seine Kontaktfläche 52 die Hebelfläche 33 und schwenkt den Hebel 3 um seinen Drehpunkt 31. Die Schwenkbewegung des Hebels 3 bewegt den Klemmschieber 21 in Richtung eines Pfeils **26**". Die Klemmung des Fadens 40 wird aufgehoben. Sobald der Aufholarm 1 seinen Schwenkbereich SL (siehe Fig. 1) erreicht hat, befindet sich die Klemme 2 in voller Öffnung und ist verriegelt.

Bei der Schwenkbewegung des Aufholarms 1 in Richtung zu seiner inneren Begrenzung 14 (siehe Fig. 1) wird die diese Bewegung auslösende Kraft vom Faden 40 aufgebracht, der dem Strickvorgang zugeführt wird. Durch diese Fadenzugkraft muss die Massenträgheit und Reibung vom Aufholarm 1 und der Klemme 2 überwunden werden und zudem die Kraft der Federn 24 und 61. Damit die Spannung im Faden bei der Bewegung des Aufholarms 1 in der beschriebenen Richtung nicht zu sehr ansteigt, muss bei der Werkstoffauswahl und Werkstoffpaarung des Aufholarms 1 und der Klemme 2 auf möglichst geringe Masse und gute Gleiteigenschaft geachtet werden.

Eine zweite Ausführung der Erfindung ist in der **Fig. 3** gezeigt. Die Position eines Aufholarms **1'** und einer Klemme **2'** entsprechen der Darstellung in Fig. 2a. Je nach Schwenkposition des Aufholarms 1' wird die Klemme 2' durch die Fläche 17' des Hebelarms 12' geöffnet oder ihre Schließbewegung ausgelöst. Der Hebelarm 12' übernimmt mit seiner Fläche 17' die Funktion des Riegels 5 der Fig. 2a - c.

### Bezugszeichen:

- 1: Aufholarm
- 2: Fadenklemme
- 3: Hebel
- 4: Klemmstück
- 5: Riegel
- 7: Hakenelement
- 8: Hakenelement
- 9: Achse
- 10: Drehpunkt
- 11: erster Hebelarm
- 12: zweiter Hebelarm
- 13: Fadenöse
- 14: innere Begrenzung
- 15: äußere Begrenzung
- 18: Bolzen
- 19: Arm
- 21: Klemmschieber
- 22: Klemmkontur
- 23: Bolzen
- 24: Druckfeder
- 25: Fläche
- 30: Spule
- 31: Achse
- 32: Bolzen
- 33: Fläche
- 40: Faden
- 41: Umlenkstelle
- 42: Umlenkstelle
- 43: Umlenkstelle
- 44: Umlenkstelle
- 50: Fadenbremse
- 51: Stirnseite
- 52: Fläche
- 53: Bolzen
- 60: Fadenbruchsensor
- 61: Feder
- 70: Fadenführer
- 71: ringförmiges Ende
- 72: hakenförmiges Ende
- 80: Strickprozess
- 81: ringförmiges Ende
- 82: hakenförmiges Ende
- 90: Randnadel
- 100: Fadenaufhol-Vorrichtung

- 1': Aufholarm
- 2': Fadenklemme
- 12': Hebelarm
- 17': Fläche

## Patentansprüche

1. Fadenaufhol-Vorrichtung (100) mit einem Fadenaufholarm (1; 1') und einer Fadenklemme (2; 2') zur Klemmung des Fadens (40) zwischen einer Fadenspule (30) und einer Fadenöse (13) des Fadenaufholarms (1; 1'), wobei das Öffnen und Schließen der Fadenklemme (2; 2') unmittelbar durch die Bewegung des Fadenaufholarms (1; 1') bewirkt wird, indem der Fadenaufholarm (1; 1') federbeaufschlagt und schwenkbar gelagert ist und in der einen Schwenkrichtung bei Erreichen einer festgelegten Grenze des Schwenkbereichs (SL) das Schließen der Fadenklemme (2, 2') und in der anderen Schwenkrichtung bei Erreichen der Grenze das Öffnen der Fadenklemme (2, 2') auslöst, wobei der Fadenaufholarm (1) einen ersten Hebelarm (11) mit einer Fadenöse (13) und einen zweiten mit der Fadenklemme (2; 2') zusammenwirkenden Hebelarm (12) umfasst, **dadurch gekennzeichnet, dass** bei einer Schwenkbewegung des Fadenaufholarms (1; 1') zur Grenze des Schwenkbereichs (SL) hin der zweite Hebelarm (12) eine Verriegelung der Fadenklemme (2; 2') löst, sodass die Fadenklemme (2; 2') den Faden (40) verklemmt, und bei einer Schwenkbewegung des Fadenlaufarms (1; 1`) von außerhalb des Schwenkbereichs (SL) zu diesem hin der zweite Hebelarm (12) die Klemmung öffnet und diese Öffnungsposition verriegelt.

2. Fadenaufhol-Vorrichtung nach Anspruch 1, **dadurch gekennzeichnet, dass** die Klemmkraft der Fadenklemme (2, 2') unabhängig von der Bewegungsenergie des Fadenaufholarms (1) ist.

3. Fadenaufhol-Vorrichtung nach einem der vorhergehenden Ansprüche, **dadurch gekennzeichnet, dass** die Fadenklemme (2; 2') einen verschiebbaren Klemmschieber (21) und ein ortsfest angeordnetes Klemmstück (4) umfasst.

4. Fadenaufhol-Vorrichtung nach Anspruch 3, **dadurch gekennzeichnet, dass** der Klemmschieber (21) gegen eine Federkraft durch den zweiten Hebel (12; 12') bei nicht verschwenktem Fadenaufholarm (1) in der geöffneten Stellung gehalten und bei über eine Grenze des Schwenkbereichs (SL) hinaus verschwenktem Fadenaufholarm (1) in die geschlossene Stellung freigegeben wird.

5. Fadenaufhol-Vorrichtung nach Anspruch 3 oder 4, **dadurch gekennzeichnet, dass** der Klemmschieber (21) mit einem weiteren Hebel (3) verbunden ist, der mit dem zweiten Hebel (12, 12') zusammenwirkt.

6. Fadenaufhol-Vorrichtung nach Anspruch 5, **dadurch gekennzeichnet, dass** der zweite Hebel (12) mit einem Riegel (5) verbunden ist, der mit dem weiteren Hebel (3) zusammenwirkt.

7. Fadenaufhol-Vorrichtung nach Anspruch 6, **dadurch gekennzeichnet, dass** der Riegel (5) horizontal beweglich gelagert ist.

## Claims

1. Thread pick-up device (100) with a thread pick-up arm (1; 1') and a thread trapper (2; 2') for trapping the thread (40) between a thread spool (30) and a thread eyelet (13) of the thread pick-up arm (1; 1'), whereby the opening and closing of the thread trapper (2; 2') is brought about directly by the movement of the thread pick-up arm (1; 1'), in that the thread pick-up arm (1; 1) is mounted spring-loaded and rotatable and initiates in the one direction of rotation - upon reaching a specified limit of the range of rotation (SL) - the closing of the thread trapper (2, 2'), and in the other direction of rotation - upon reaching the limit - the opening of the thread trapper (2, 2'), whereby the thread pick-up arm (1) comprises a first lever arm (11) with a thread eyelet (13) and a second lever arm (12) working together with the thread trapper (2; 2'), **characterized by**, that in a rotating motion of the thread pick-up arm (1; 1') toward the limit of the range of rotation (SL), the second lever arm (12) releases a lock of the thread trapper (2; 2'), so that the thread trapper (2; 2') traps the thread (40), and in a rotating motion of the straight grain arm (1; 1') from outside of the range of rotation (SL) towards such, the second lever arm (12) opens the trapping and locks this open position.

2. Thread pick-up device according to claim 1, **characterized by**, that the trapping force of the thread trapper (2, 2') is independent of the momentum of the thread pick-up arm (1).

3. Thread pick-up device according to one of the preceding claims, **characterized by**, that the thread trapper (2; 2') comprises a displaceable push-pull device (21) and a trapping piece (4) that is mounted stationary.

4. Thread pick-up device according to claim 3, **characterized by**, that the push-pull device (21) is retained in the open position against a spring force by a second lever (12; 12') when the thread pick-up arm (1) is not rotated, and is released into the closed position when the thread pick-up arm (1) is rotated beyond a limit of the range of rotation (SL).

5. Thread pick-up device according to claim 3 and 4, **characterized by**, that the push-pull device (21) is connected with an additional lever (3), that works together with a second lever (12, 12').

6. Thread pick-up device according to claim 5, **characterized by**, that the second lever (12) is connected with a latch (5), that works together with an additional lever (3).

7. Thread pick-up device according to claim 6, **characterized by**, that the latch (5) is mounted horizontally displaceable.

## Revendications

1. Dispositif (100) de récupération de fil, comprenant un bras (1 ; 1') de récupération de fil et une pince (2 ; 2') de fil pour serrer le fil (40) entre une bobine (30) de fil et un oeillet (13) guide-fil du bras (1 ; 1') de récupération de fil, l'ouverture et la fermeture de la pince (2 ; 2') de fil étant provoquées directement par le déplacement du bras (1 ; 1') de récupération de fil, par le fait que le bras (1 ; 1') de récupération de fil est soumis à l'action d'un ressort et est monté basculant et dans l'un des sens de basculement déclenche, lorsqu'une limite fixée de la plage (SL) de basculement est atteinte, la fermeture de la pince (2 ; 2') de fil et dans l'autre sens de basculement, lorsque la limite est atteinte, l'ouverture de la pince (2, 2') de fil, le bras (1) de récupération de fil comprenant un premier bras (11) de levier ayant un oeillet (13) guide-fil et un deuxième bras (12) de levier coopérant avec la pince (2, 2') de fil, **caractérisé en ce que**, lors d'un mouvement de basculement du bras (1, 1') de récupération de fil, vers la limite de la plage (SL) de basculement, le deuxième bras (12) de levier met fin à un verrouillage de la pince (2, 2') de fil, de sorte que la pince (2, 2') de fil coince le fil (40) et, lors d'un mouvement de basculement du bras (1 ; 1') de récupération de fil de l'extérieur de la plage (SL) de basculement à celle-ci, le deuxième bras (12) de levier ouvre le serrage et verrouille cette position d'ouverture.

2. Dispositif de récupération de fil suivant la revendication 1, **caractérisé en ce que** la force de serrage de la pince (2, 2') du fil est indépendante de l'énergie cinétique du bras (1) de récupération de fil.

3. Dispositif de récupération de fil suivant l'une des revendications précédentes, **caractérisé en ce que** la pince (2 ; 2') de fil comprend un coulisseau (21) de serrage qui peut coulisser et une pièce (4) de serrage disposée de manière fixe.

4. Dispositif de récupération de fil suivant la revendication 3, **caractérisé en ce que** le coulisseau (21) de serrage est maintenu à l'encontre d'une force de ressort par le deuxième levier (12 ; 12') dans la position ouverte, lorsque le bras (1) de récupération de fil n'est pas basculé et est libéré pour venir dans la position fermée, lorsque le bras (1) de reprise de fil est basculé au-delà d'une limite de la plage (SL) de basculement.

5. Dispositif de récupération de fil suivant la revendication 3 ou 4, **caractérisé en ce que** le coulisseau (21) de serrage est relié à un autre levier (3) qui coopère avec le deuxième levier (12, 12').

6. Dispositif de récupération de fil suivant la revendication 5, **caractérisé en ce que** le deuxième levier (12) est relié à un verrou (5) qui coopère avec l'autre levier (3).

7. Procédé de récupération de fil suivant la revendication 6, **caractérisé en ce que** le verrou (5) est monté mobile horizontalement.
